# EUROPÄISCHE PATENTSCHRIFT

(11) **EP 3 820 788 B1**
(45) Veröffentlichungstag und Bekanntmachung des Hinweises auf die Patenterteilung: **29.07.2026**
(21) Anmeldenummer: 19728946.5
(22) Anmeldetag: 04.06.2019
(51) Int. Cl.: B65D 83/64, B65D 83/38

(54) **DRUCKBEHÄLTER AUS KUNSTSTOFF**
PRESSURE VESSEL MADE OF PLASTIC
RÉCIPIENT SOUS PRESSION EN MATIÈRE PLASTIQUE

(30) Priorität: 09.07.2018 CH 8532018
(43) Veröffentlichungstag der Anmeldung: 19.05.2021
(73) Patentinhaber: ALPLA Werke Alwin Lehner GmbH & Co. KG, 6971 Hard (AT)
(72) Erfinder: OLBERDING, Thomas, 49393 Lohne (DE); MÜLLER, Florian, 6971 Hard (AT); SILBERMANN, Tim, 1116 Kobenhavn K (DK); SALZMANN, Markus, 6850 Dornbirn (AT); UNTERLECHNER, Oliver, 6900 Bregenz (AT)
(74) Vertreter: Bohest AG Branch Ostschweiz
(86) Internationale Anmeldenummer: PCT/EP2019/064482
(87) Internationale Veröffentlichungsnummer: WO 2020/011448

(56) Entgegenhaltungen:
- EP-B1- 1 725 476
- WO-A1-2007/010561
- US-A1- 2001 015 359

## Beschreibung

Die Erfindung betrifft einen Druckbehälter aus Kunststoff gemäss dem Oberbegriff des Patentanspruchs 1.

Die in der Vergangenheit üblichen Behälter aus Weiss- oder Buntblech, aus Glas oder auch aus Keramik werden in zunehmendem Mass von Behältern aus Kunststoff abgelöst. Insbesondere für die Verpackung fluider Substanzen, beispielsweise für Anwendungen im Haushalt, in Landwirtschaft, Industrie und Gewerbe etc., kommen neuerdings hauptsächlich Kunststoffbehälter zum Einsatz. Das geringe Gewicht und die geringeren Kosten spielen sicher eine nicht unerhebliche Rolle bei dieser Substitution. Die Verwendung rezyklierbarer Kunststoffmaterialien und die insgesamt günstigere Gesamtenergiebilanz bei ihrer Herstellung tragen auch dazu bei, die Akzeptanz von Kunststoffbehältern bei den Anwendern zu fördern.

Kunststoffbehälter aus Polyethylenterephthalat (PET) und ähnlichen Materialien werden meist in einem sogenannten Streckblasverfahren hergestellt. Dabei wird zunächst in einem Spritzgiessverfahren in einer Spritzgiessform ein Preform hergestellt. Neuerdings sind auch Fliesspressverfahren oder auch Extrusionsblasen zur Herstellung von Preforms vorgeschlagen worden. Der Preform weist einen im wesentlichen länglichen Preformkörper auf und ist an seinem einen Längsende geschlossen ausgebildet. Dort befindet sich üblicherweise auch ein vom Spritzgiessen herrührender Anspritzpunkt. An das andere Ende des Preformkörpers schliesst ein Halsabschnitt an, der mit einer Ausgiessöffnung versehen ist. Der Halsabschnitt weist bereits die spätere Form des Behälterhalses auf. Bei vielen der bekannten Preforms sind der Preformkörper und der Halsabschnitt durch einen sogenannten Supportring voneinander getrennt. Der Supportring ragt radial von der Halswandung ab und dient für den Transport des Preforms bzw. des daraus hergestellten Kunststoffbehälters und für eine Abstützung des Preforms am Blasformwerkzeug bzw. des Kunststoffbehälters beim Verschliessen desselben.

US 2001/015359 A1 offenbart einen Druckbehälter aus Kunststoff (PET) insbesondere für eine Aerosoldose umfassend einen im wesentlichen zylindrischen Behälterkörper. Der Behälterkörper hat einen oberen Ventilaufsatz, einen Kolben in einem vom Behälterkörper umschlossenen Innenraum, und ein unteres Bodenteil mit einem Stopfen zur Befüllung mit einem Druckmittel. Der Behälterkörper ist in einem Blasverfahren hergestellt.

Der Preform wird nach seiner Herstellung entformt und kann in einem einstufigen Streckblasverfahren noch heiss sofort weiterverarbeitet werden. Bei einem Zweistufen-Streckblasverfahren wird der Preform für eine räumlich und/oder zeitlich getrennte Weiterverarbeitung auf einer Streckblasvorrichtung abgekühlt und zwischengelagert. Vor der Weiterverarbeitung in der Streckblasvorrichtung wird der Preform dann bei Bedarf konditioniert, d.h. dem Preform wird ein Temperaturprofil aufgeprägt. Danach wird er in eine Blasform einer Streckblasvorrichtung eingebracht. In der Blasform wird der Preform schliesslich durch ein mit Überdruck eingeblasenes Gas, üblicherweise Luft, gemäss der Formkavität aufgeblasen und dabei zusätzlich mit einem Reckdorn axial verstreckt.

Es ist auch bereits ein Spritzblasverfahren bekannt, bei dem der Streckblasprozess direkt anschliessend an das Spritzen des Preforms erfolgt. Der Preform verbleibt dabei auf dem Spritzkern, der zugleich eine Art Reckdorn bildet. Der Preform wird wiederum durch Überdruck gemäss der Formkavität einer Blasform, die auf den Spritzkern zugestellt wird oder umgekehrt, aufgeblasen und dabei vom Reckdorn verstreckt. Danach wird der fertige Kunststoffbehälter entformt. Streckgeblasene bzw. spritzgeblasene Kunststoffbehälter sind anhand des üblicherweise im Bereich des Behälterbodens angeordneten, vom Preform herrührenden Anspritzpunktes identifizierbar, in dem das Kunststoffmaterial nur geringfügig bis gar nicht verstreckt worden ist.

Druckbehälter für Gase, Flüssigkeiten, pastöse Massen oder ähnliche Füllgüter werden meist noch aus Metall gefertigt. Dies vor allem deshalb, weil der metallische Druckbehälter eine hohe Formstabilität aufweist und auch höheren Innendrücken standhält. Da bei derartigen Druckbehältern der Innenraum durch einen Kolben, der entlang einer Längsachse des Druckbehälters verschiebbar gelagert ist, üblicherweise in zwei Kammern unterteilt ist, die druckdicht voneinander getrennt sind und bleiben müssen, bestehen hohe Anforderungen an die Rundheit der Innenwandung, entlang welcher der Kolben verschiebbar ist. Druckbehälter aus Metall sind ausreichend formstabil, um diese Rundheit zu gewährleisten. Allerdings können Druckbehälter aus Metall durch äussere mechanische Einwirkungen, beispielsweise durch einen Schlag, bereichsweise verformt werden, was bei der Längsverschiebung des Kolbens zu Problemen führen kann.

Es sind auch schon Druckbehälter aus Kunststoff beschrieben worden, welche analog zu den Druckbehältern aus Metall durch einen innerhalb des Behälters längsverschiebbar angeordneten Kolben in zwei Kammern getrennt werden. Die beschriebenen Druckbehälter bestehen beispielsweise aus Polyethylenterephthalat (PET). Der Boden des Druckbehälters wird abgetrennt, um den Kolben einzusetzen. Danach wird ein speziell ausgebildetes Bodenteil in den geschnittenen Endbereich des Druckbehälters eingesetzt, um diesen druckdicht zu verschliessen. Derartige Druckbehälter aus Kunststoff sind relativ aufwendig in der Herstellung. Das spezielle ausgebildete Bodenteil ist ein separates Bauteil, das zusätzliche Kosten verursacht. Das druckdichte Verbinden des separaten Bodenteils mit dem geschnittenen Endbereich des Druckbehälters ist mit zusätzlichem Aufwand verbunden. Davon abgesehen ist die druckdichte Trennung der beiden Kammern im Druckbehälter nicht einfach zu realisieren. Vielfach ist es dazu erforderlich, die Innenwandung des Druckbehälters, entlang welcher der Kolben längsverschiebbar ist, zu kalibrieren, damit die geforderte Rundheit des Druckbehälters gewährleistet ist. Die zusätzliche Kalibrierung der Innenwandung ist ein aufwendiger Vorgang und dürfte auch der Grund dafür sein, dass derartige Druckbehälter aus Kunststoff im Markt kaum zu finden sind.

Aufgabe der vorliegenden Erfindung ist es daher, den geschilderten Nachteilen der Druckbehälter des Stands der Technik abzuhelfen. Es soll ein Druckbehälter für Gase, Flüssigkeiten, pastöse Massen und dergleichen Füllgüter geschaffen werden, der einfach und kostengünstig herstellbar ist. Auf eine Kalibrierung der Innenwandung des Druckbehälters soll verzichtet werden können.

Die Lösung dieser Aufgaben besteht in einem Druckbehälter aus Kunststoff, welcher die im Patentanspruch 1 angeführten Merkmale aufweist. Weiterbildungen und/oder vorteilhafte Ausführungsvarianten der Erfindung sind Gegenstand der abhängigen Patentansprüche.

Durch die Erfindung wird ein Druckbehälter aus Kunststoff insbesondere für eine Aerosoldose geschaffen, der einen im wesentlichen zylindrischen Behälterkörper aufweist. Ein Längsende des Behälterkörpers weist eine Öffnung auf, die mit einem Ventilaufsatz, der zur Abgabe eines gasförmigen, flüssigen, pulverartigen, pastösen oder dergleichen Füllguts ausgebildet ist, druckdicht verschliessbar ist. Ein Innenraum des Behälterkörpers ist durch einen entlang einer Längsachse des Behälterkörpers längsverschiebbar angeordneten Kolben in eine der Öffnung benachbarte Aufnahmekammer für das Füllgut und in ein druckdicht davon abgetrenntes Reservoir für ein Druckmittel unterteilt. Das Reservoir ist durch ein Bodenteil druckdicht verschlossen. Der Behälterkörper ist als ein in einem in einem Blasverfahren hergestellter Hohlkörper ausgebildet. Der Kolben weist zwei in axialer Richtung voneinander beabstandete umlaufende Dichtlippen auf, wobei eine obere Dichtlippe sich in die Aufnahmekammer erstreckt und eine untere Dichtlippe sich in das Reservoir erstreckt. Die obere und die untere Dichtlippe sind durch einen in der Aufnahmekammer und dem Reservoir anliegenden Druck fluiddicht an eine den Innenraum des Behälterkörpers begrenzende Innenwandung drückbar bzw. gedrückt.

Der im Behälterkörper des Druckbehälters angeordnete Kolben weist eine Aussenkontur auf, die einer Innenkontur des Behälterkörpers im wesentlichen entspricht. Dabei ist der Kolben im wesentlichen zylindrisch ausgebildet und stützt sich über die beiden axial voneinander beabstandeten umlaufenden Dichtlippen an einer den Innenraum umschliessenden Innenwandung des Behälterkörpers ab. Es versteht sich, dass der Behälterkörper auch einen von der Kreisform abweichenden Querschnitt aufweisen kann. Wesentlich ist, dass der Kolben, der im Behälterinneren axial verschiebbar angeordnet ist, eine Aussenkontur aufweist, die derjenigen der Innenwandung des Behälterkörpers im wesentlichen entspricht. Indem sich der Kolben nicht direkt über seine Aussenwandung sondern über die beiden Dichtlippen an der Innenwandung abstützt, können die Anforderungen an die Massgenauigkeit der Innenwandung gering gehalten werden. Die Dichtlippen sorgen für eine in Bezug auf die Behälterachse definierte Lage des Kolbens. Dadurch sind die Voraussetzungen für eine gleichmässige Anpressung der Dichtlippen an die Innenwandung des Behälterkörpers geschaffen. Die Dichtlippen sind ausreichend flexibel, um kleinere Massungenauigkeiten der Innenwandung des Behälterkörpers auszugleichen. Die obere und die untere Dichtlippe sind durch einen in der Aufnahmekammer und dem Reservoir anliegenden Druck fluiddicht an eine den Innenraum des Behälterkörpers begrenzende Innenwandung drückbar bzw. gedrückt. Dadurch ist eine druckdichte Trennung der einander benachbarten Aufnahmekammer für das Füllgut und des Reservoirs für ein Druckmittel gewährleistet.

In einer Ausführungsvariante des Druckbehälters weist der Kolben eine der Öffnung zugewandte obere Begrenzungsfläche und eine dem Bodenteil zugewandte untere Begrenzungsfläche auf. Je eine der beiden umlaufenden Dichtlippen ist der oberen bzw. der unteren Begrenzungsfläche zugeordnet ist wobei die obere Dichtlippe sich von der oberen Begrenzungsfläche in Richtung der Öffnung und nach aussen in Richtung einer Innenwandung des Behälterkörpers und die untere Dichtlippe sich von der unteren Begrenzungsfläche in Richtung des Bodenteils und nach aussen und in Richtung der Innenwandung des Behälterkörpers erstreckt. Durch die gewählte Anordnung der Dichtlippen werden deren Innenflächen von den im Aufnahmebehälter für das Füllgut bzw. im Reservoir für das Druckmittel herrschenden Drücken beaufschlagt und gleichmässig gegen die Innenwandung des Behälterkörpers gepresst. Infolge der Elastizität der Dichtlippen resultiert daraus eine flächige Anlage an der Innenwandung des Behälterkörpers, was die Druckdichtigkeit erhöht.

Eine weitere Ausführungsvariante des Druckbehälters sieht vor, dass die Dichtlippen im unbelasteten Zustand mit der Innenwandung des Behälterkörpers einen Winkel von 45 Grad bis 80 Grad bilden. Die derart ausgebildeten Dichtlippen gewährleisten eine definierte und zentrierte Lagerung des Kolbens im Behälterkörper

Der Behälterkörper ist in einem Streckblasverfahren aus einem zuvor in einem Spritzgiessverfahren oder Fliesspressverfahren gefertigten Preform hergestellt, welcher im wesentlichen aus Polyethylenterephthalat besteht. Kunststoffbehälter aus PET weisen die für Druckbehälter erforderlichen Festigkeiten auf. Im Streckblasverfahren erfolgt die erforderliche Streckverfestigung, um dem PET die geforderten Eigenschaften zu verleihen.

Für die Erlangung der Druckbeständigkeit des Druckbehälters aus PET wird der der Behälterkörper im Streckblasverfahren derart umgeformt, dass er gegenüber dem Preform ein axiales Streckverhältnis im Bereich von 1:1,5 bis 1:15, insbesondere von 1:4 bis 1:10, aufweist.

Bei einer weiteren Ausführungsform des Druckbehälters ist der Behälterkörper in einem Streckblasverfahren aus einem zuvor in einem Spritzgiessverfahren oder Fliesspressverfahren gefertigten Preform derart hergestellt, dass ein vom Kolben im Einsatz überfahrenen Bereich des Behälterkörpers einen Kristallisationsgrad aufweist, der gleich oder grösser als 5% ist, wobei der Kristallisationsgrad über Dichtemessungen nach der Norm ASTM D 1505-10 bei einer Intrinsischen Viskosität von 0,75 dl/g bis 1,25 dl/g bestimmt wird, die nach ASTM D 4603-11 gemessen ist. Bei einem Kristallisationsgrad im angegebenen Bereich weist der Behälterkörper die erforderlichen mechanischen Festigkeiten und die für das Füllgut nötigen Barriereeigenschaften gegenüber Luft und Feuchtigkeit auf. Bei einer weiteren Ausführungsvariante des Druckbehälters weist der Behälterkörper dazu im vom Kolben überfahrenen Bereich einen Kristallisationsgrad von 5% bis 50 %, bevorzugt 20% bis 30%, auf.

Für die Definition der im vorstehenden angeführten Kristallisationsgrade erfolgt die Bestimmung der Dichte nach dem in der Norm ASTM D 1505-10 beschriebenen Messverfahren. Dieses Messverfahren ermöglicht eine Dichtebestimmung mit einer Genauigkeit von 0,001g und weniger. Die gemessene Dichte lässt einen Rückschluss auf die Orientierung, die Kristallisation und die Festigkeit der Engstellen zu. Allerdings kann amorphes PET in Abhängigkeit von zugesetzten Copolymeren und/oder Additiven unterschiedliche Dichtewerte erreichen. Bekannt sind Werte zwischen 1,320 g/cm³ und 1,339 g/cm³.

Um trotz der dem amorphen PET zugesetzten Copolymere und/oder Additive das in der Norm ASTM D 1505-10 beschriebene Messverfahren nutzen zu können, wird im Sinne dieser Erfindung festgelegt, dass eine unterhalb des Längsendes des Behälterkörpers, an dem der Ventileinsatz montiert wird, gemessene durchschnittliche Dichte des Behälterkörpers einen ersten Referenzwert darstellt. Vorzugsweise wird die Dichte an wenigstens drei voneinander verschiedenen Messpunkten entlang eines Umfangs des Behälterkörpers ermittelt und hiervon die durchschnittliche Dichte ermittelt. Unabhängig von einer möglicherweise tatsächlich vorhandenen Kristallisation wird im Sinne dieser Erfindung definiert, dass an der bzw. den Messposition(en), an der bzw. denen der erste Referenzwert bestimmt worden ist, keine Kristallisation vorliegt, also der Kristallisationsgrad 0% beträgt. Ferner wird im Sinne dieser Erfindung ein zweiter Referenzwert festgelegt, der um 0,120 g/cm³ grösser ist als der erste ermittelte Referenzwert. Dieser zweite Referenzwert entspricht definitionsgemäß einem Kristallisationsgrad von 100%. Die zwischen den beiden Referenzwerten liegenden Kristallisationsgrade sind direkt proportional zu den ermittelten Dichtewerten.

Beispielsweise wird als erster Referenzwert eine durchschnittliche Dichte von 1,330 g/cm³ ermittelt. Entsprechend der obigen Definition entspricht diese durchschnittliche Dichte einem Kristallisationsgrad von 0%. Definitionsgemäss liegt der Kristallisationsgrad von 100% bei einer Dichte von 1,450 g/cm³, welche den zweiten Referenzwert darstellt. Wegen der direkten Proportionalität zwischen den Dichtewerten und den Kristallisationsgraden beträgt der Kristallisationsgrad bei einer Dichte von 1,360 g/cm³ dann 25%, bei einer Dichte von 1,390 g/cm³ 50% und bei einer Dichte von 1,420 g/cm³ 75%.

Bei einer weiteren Variante des Druckbehälters besteht der Behälterkörper aus einem ungefärbten Kunststoff. Durch den Verzicht auf die Beimengung eines Farbstoffes wird z.B. im Fall von PET ein glasklarer Behälterkörper erzielt. Die Rezyklierbarkeit des Druckbehälters kann dadurch noch weiter verbessert werden.

Um die Lagerbeständigkeit des befüllten Druckbehälters zu erhöhen weist der Kolben eine Barriereschicht auf, die einen Durchtritt des Druckmittels vom Reservoir zur Aufnahmekammer verhindert. Bei der Verwendung von komprimierter Luft als Druckmittel und bei Füllgütern, die bei Kontakt mit Luft degradieren können, z.B. bei Ketchup, diversen Gewürzsaucen und -pasten, etc., handelt es sich um eine Barriereschicht, die einen Sauerstoffdurchtritt durch den Kolben verhindert. Die Barriereschicht ist als eine Schicht aus der Gruppe bestehend aus EVOH-Schicht, EVAL-Schicht, auf Polyamid basierende Schicht, Lackbeschichtung, Siliciumoxid-Beschichtung, Aluminiumoxid Beschichtung, Beschichtung aus Silikonen und Kombinationen der genannten Beschichtungen ausgebildet.

Die Barriereschicht kann durch Sputtern auf den Kolben aufgebracht sein. In einer alternativen Ausführungsvariante des Druckbehälters kann dieser einen Kolben aufweisen, der in einem Spritzgiessverfahren oder in einem Fliesspressverfahren hergestellt ist, und wobei die Barriereschicht während der Herstellung des Kolbens aufgebracht ist, beispielsweise in einem 2-Komponenten Spritzgiessverfahren. Bei der Anwendung des sogenannten Co-Injection Verfahrens kann die Barriereschicht auch simultan in einem Spritzvorgang in die Seele des Fliesskanals eingebracht werden. In diesem Fall ist die Barriereschicht in das Kunststoffmaterial des Kolbens eingebracht bzw. eingebettet.

Die Rezyklierbarkeit des Druckbehälter kann dadurch erhöht werden, dass der Kolben zur Hauptsache, also zu 90% und mehr, den selben Kunststoff umfasst wie der Behälterkörper. Die obere und/oder die untere Dichtlippe bestehen in einem weiteren Ausführungsbeispiel der Erfindung aus einem reversibel elastischen Material, wie z.B. Silikon, Gummi, EPDM, FKM. Die reversible Elastizität der Dichtlippe(n) erleichtert den Ausgleich von Unebenheiten der Innenwandung des Behälterkörpers, die nicht kalibriert werden muss. Infolge der Elastizität der Dichtlippen gelangen deren an der Innenwandung anliegenden freien Endbereiche durch den Druck des Druckmittels bzw. des Füllguts in flächige Anlage zur Innenwandung des Behälterkörpers, was die Druckdichtigkeit erhöht.

Indem in einem weiteren Ausführungsbeispiel des Druckbehälters der Ventilaufsatz aus Komponenten zusammengesetzt ist, die zur Hauptsache, also zu 90% und mehr, den selben Kunststoff umfassen wie der Behälterkörper, kann die Rezyklierbarkeit des Druckbehälters noch weiter verbessert werden. Die Gleichartigkeit der Materialpaarungen des Behälterkörpers und des auf die Öffnung aufsetzbaren Ventilaufsatzes erleichtert überdies die Erstellung einer druckdichten Verbindung zwischen den beiden Fügepartnern.

Bei einer Ausführungsvariante des Druckbehälters ist das Bodenteil von einem zuvor vom Behälterkörper abgetrennten Bodenabschnitt gebildet, der derart in ein der Öffnung gegenüberliegendes geschnittenes Ende des Behälterkörpers eingesetzt ist, dass ein Behälterboden des Bodenabschnitts dem Kolben näher liegt als das geschnittene Ende des Behälterkörpers. Indem der vom Behälterkörper abgetrennte Bodenabschnitt als Bodenteil eingesetzt wird, entfällt die Herstellung eines separaten Bodenteils. Der abgetrennte Bodenabschnitt und der Behälterkörper bestehen aus dem selben Kunststoffmaterial. Daher entfallen auch materialbedingte Inkompatibilitäten, beispielsweise weil das Bodenteil aus einem anderen Kunststoff besteht als der Behälterkörper, die zu Schwierigkeiten bei der druckdichten Verbindung des Bodenteils mit dem geschnittenen Endabschnitt des Behälterkörpers führen könnten. Auch stellt die Masshaltigkeit des Bodenteils kein Problem dar, da der abgetrennte Bodenabschnitt an der Schnittkante den selben Durchmesser aufweist wie der Behälterkörper. Der Bodenabschnitt wird üblicherweise an einer Stelle der Längserstreckung des Behälterkörpers abgetrennt, ab der sich der Aussendurchmesser verringert. Dadurch lässt sich der Bodenabschnitt sehr einfach in umgekehrter Orientierung, mit dem Boden voran, in das geschnittene Ende des Behälterkörpers einsetzen. Die korrekte axiale Plazierung ergibt sich zwangsläufig durch den gleichen Aussendurchmesser an den Schnittkanten des Behälterkörpers bzw. des Bodenabschnitts.

Das Bodenteil kann aber auch als ein separates Teil in einem Spritzgiessverfahren hergestellt sein. Dabei wird das Bodenteil zweckmässigerweise aus einem mit dem Kunststoffmaterial des Behälterkörpers kompatiblen Kunststoff hergestellt. Eine Ausführungsvariante der Erfindung sieht vor, dass das Bodenteil zur Hauptsache, also zu 90% und mehr, aus dem selben Kunststoff besteht wie der Behälterkörper. Dies erleichtert die druckdichte Verbindung zwischen dem Behälterkörper und dem Bodenteil.

Eine Variante des erfindungsgemässen Druckbehälters sieht vor, dass die druckdichte Verbindung zwischen dem Behälterkörper und dem Bodenteil in einem Schweissverfahren erstellt ist. Aus dem Stand der Technik sind verschiedene Kunststoffschweissverfahren bekannt. Für Kunststoffbehälter aus PET ist beispielsweise ein sogenanntes Klar-Klar Laserschweissverfahren beschrieben worden, welches zu ausreichend festen stoffschlüssigen Verbindungen führen kann.

Eine alternative Ausführungsvariante der Erfindung sieht vor, dass die druckdichte Verbindung zwischen dem Bodenteil und dem geschnittenen Ende des Behälterkörpers in einem Reibschweissverfahren oder in einem Ultraschallschweissverfahren erstellt wird. Infolge der gleichartigen Materialpaarung der Fügepartner reicht ein lokales Aufschmelzen der Fügepartner im Fügebereich aus, um eine stoffschlüssige Verbindung zu erstellen, welche die geforderte Druckbeständigkeit aufweist.

Schliesslich können bei einer weiteren Ausführungsvariante der Erfindung das Bodenteil und der Behälterkörper auch durch Verkleben druckdicht miteinander verbunden sein.

Damit der Behälterkörper des Druckbehälters die geforderte Eigensteifigkeit und Druckbeständigkeit aufweist, besitzt der Behälterkörper wenigstens im vom Kolben im Einsatz überfahrenen Bereich eine Wandstärke von 0,35 mm bis 0,95 mm. Bei diesen Wandstärken ist auch unter ungünstigen Lagerbedingungen eine ausreichende Eigensteifigkeit gewährleistet. Andererseits wird durch die für die Erzielung der Wandstärken erforderliche Menge an Kunststoffmaterial die Wirtschaftlichkeit der Herstellung des Druckbehälters nicht beeinträchtigt.

Eine Ausführungsvariante des Druckbehälters sieht vor, dass die Öffnung mit dem Ventilaufsatz druckdicht verschlossen ist, die Aufnahmekammer des Behälterköpers mit einem gasförmigen, flüssigen, pulverartigen, pastösen oder dergleichen Füllgut gefüllt ist und das Reservoir für das Druckmittel ein nicht brennbares Gas oder Gasgemisch, wie insbesondere Luft, Stickstoff, Kohlenstoffdioxid oder ein Edelgas enthält, das unter einem Druck von 1,5 bar bis 10 bar gehalten ist.

Weitere Vorteile und Merkmale ergeben sich aus der nachfolgenden Beschreibung eines Ausführungsbeispiels der Erfindung unter Bezugnahme auf die schematischen Zeichnungen. Es zeigen in nicht massstabsgetreuer schematischer Darstellung:
- Fig. 1: eine axial geschnittene Darstellung eines ersten Ausführungsbeispiels eines Druckbehälters;
- Fig. 2: eine axial geschnittene Darstellung eines Kolbens;
- Fig. 3: eine Abfolge von axial geschnittenen Ansichten a - h zur Erläuterung der Herstellung des Ausführungsbeispiels des erfindungsgemässen Druckbehälters gemäss Fig. 1; und
- Fig. 4: ein zweites Ausführungsbeispiel des Druckbehälters im Axialschnitt.

Aus Gründen des besseren Verständnisses der Erfindung sind in den Abbildungen Fig. 1 bis Fig. 4 gleiche Komponenten und Bauteile jeweils mit den gleichen Bezugszeichen versehen.

Ein in Fig. 1 im Axialschnitt dargestelltes erstes Ausführungsbeispiel eines erfindungsgemässen Druckbehälters trägt gesamthaft das Bezugszeichen 1. Der Druckbehälter weist einen Behälterkörper 2 auf, dessen vom Behälterkörper 2 umschlossener Innenraum durch einen eingesetzten, axial verlagerbaren Kolben 10 in eine Aufnahmekammer 4 für ein gasförmiges, flüssiges, pulverartiges, pastöses oder dergleichen Füllgut und in ein druckdicht davon abgetrenntes Reservoir 5 für ein Druckmittel unterteilt ist. Das Reservoir 5 ist durch ein Bodenteil 6 druckdicht verschlossen. Im Bodenteil 6 ist etwa zentrisch angeordnet ein Stopfen 7 eingesetzt, der zur Befüllung des Reservoirs 5 mit dem Druckmittel von einer Nadel oder dergleichen durchstechbar ist. Beispielsweise handelt es sich dabei um einen Gummistopfen mit einem Septum oder dergleichen. Am vom Bodenteil 6 abgewandten Längsende weist der Behälterkörper 2 eine Öffnung 8 auf, die mit einem Ventilaufsatz, der zur Abgabe eines gasförmigen, flüssigen, pulverartigen, pastösen oder dergleichen Füllguts ausgebildet ist, druckdicht verschliessbar ist. Dies erfolgt nach der Befüllung der Aufnahmekammer 4 mit dem Füllgut. Aus Gründen der besseren Übersichtlichkeit und weil dieser nicht erfindungswesentlich ist, wurde auf eine Darstellung des Ventileinsatzes verzichtet.

Der Behälterkörper 2 ist in einem Streckblasverfahren. Weiterhin ist der Behälterkörper 2 aus einem zuvor spritzgegossenen oder fliessgepressten Preform hergestellt.

Streckgeblasenen Behälterkörpern weisen zur Hauptsache, also zu 90% und mehr, einen Kunststoff aus PET auf.

Der für den Behälterkörper verwendete Kunststoff kann gefärbt oder auch ungefärbt sein. Durch den Verzicht auf die Beimengung eines Farbstoffes wird z.B. im Fall von PET ein glasklarer Behälterkörper erzielt. Die Rezyklierbarkeit des Druckbehälters kann dadurch noch weiter verbessert werden.

Bei Behälterkörpern 2, die aus einem Preform aus PET hergestellt sind, wird der der Behälterkörper im Streckblasverfahren derart umgeformt, dass er gegenüber dem Preform ein axiales Streckverhältnis im Bereich von 1:1,5 bis 1:15, insbesondere von 1:4 bis 1:10, aufweist.

Ein vom axial verlagerbaren Kolben 10 im Einsatz überfahrenen Bereich des Behälterkörpers 2 weist einen Kristallisationsgrad auf, der gleich oder grösser als 5% ist, wobei der Kristallisationsgrad über Dichtemessungen nach der Norm ASTM D 1505-10 bei einer Intrinsischen Viskosität von 0,75 dl/g bis 1,25 dl/g bestimmt wird, die nach ASTM D 4603-11 gemessen ist. Mit Vorteil weist der Behälterkörper 2 im vom Kolben 10 überfahrenen Bereich einen Kristallisationsgrad von etwa 5% bis etwa 50 %, bevorzugt etwa 20% bis etwa 30%, auf.

Für die Definition der im vorstehenden angeführten Kristallisationsgrade erfolgt die Bestimmung der Dichte nach dem in der Norm ASTM D 1505-10 beschriebenen Messverfahren. Dieses Messverfahren ermöglicht eine Dichtebestimmung mit einer Genauigkeit von 0,001g und weniger. Die gemessene Dichte lässt einen Rückschluss auf die Orientierung, die Kristallisation und die Festigkeit zu. Allerdings kann amorphes PET in Abhängigkeit von zugesetzten Copolymeren und/oder Additiven unterschiedliche Dichtewerte erreichen. Bekannt sind Werte zwischen 1,320 g/cm³ und 1,339 g/cm³.

Um trotz der dem amorphen PET zugesetzten Copolymere und/oder Additive das in der Norm ASTM D 1505-10 beschriebene Messverfahren nutzen zu können, wird im Sinne dieser Erfindung festgelegt, dass eine unterhalb der Öffnung 8 des Behälterkörpers bestimmte durchschnittliche Dichte des Behälterkörpers 2 einen ersten Referenzwert darstellt. Vorzugsweise wird die Dichte an wenigstens drei voneinander verschiedenen Messpunkten entlang eines Umfangs des Behälterkörpers 2 ermittelt und hiervon die durchschnittliche Dichte ermittelt. Unabhängig von einer möglicherweise tatsächlich vorhandenen Kristallisation wird im Sinne dieser Erfindung definiert, dass an der bzw. den Messposition(en), an der bzw. denen der erste Referenzwert bestimmt worden ist, keine Kristallisation vorliegt, also der Kristallisationsgrad 0% beträgt. Ferner wird im Sinne dieser Erfindung ein zweiter Referenzwert festgelegt, der um 0,120 g/cm³ grösser ist als der erste ermittelte Referenzwert. Dieser zweite Referenzwert entspricht definitionsgemäß einem Kristallisationsgrad von 100%. Die zwischen den beiden Referenzwerten liegenden Kristallisationsgrade sind direkt proportional zu den ermittelten Dichtewerten.

Beispielsweise wird als erster Referenzwert eine durchschnittliche Dichte von 1,330 g/cm³ ermittelt. Entsprechend der obigen Definition entspricht diese durchschnittliche Dichte einem Kristallisationsgrad von 0%. Definitionsgemäss liegt der Kristallisationsgrad von 100% bei einer Dichte von 1,450 g/cm³, welche den zweiten Referenzwert darstellt. Wegen der direkten Proportionalität zwischen den Dichtewerten und den Kristallisationsgraden beträgt der Kristallisationsgrad bei einer Dichte von 1,360 g/cm³ dann 25%, bei einer Dichte von 1,390 g/cm³ 50% und bei einer Dichte von 1,420 g/cm³ 75%.

Damit der Behälterkörper 2 des Druckbehälters 1 die geforderte Eigensteifigkeit und Druckbeständigkeit aufweist, besitzt der Behälterkörper 2 wenigstens im vom Kolben 10 im Einsatz überfahrenen Bereich eine Wandstärke von 0,35 mm bis 0,95 mm.

Der in Fig. 1 nicht dargestellte Ventilaufsatz bzw. dessen Komponenten bestehen zweckmässigerweise aus dem selben Kunststoff bzw. Kunststoffgemisch wie der Behälterkörper 2.

Der Kolben 10 ist im Innenraum des Behälterkörpers 2 axial verlagerbar. Er weist eine der Öffnung 8 des Behälterkörpers 2 zugewandte obere Begrenzungsfläche 11 und eine dem Bodenteil 6 zugewandte untere Begrenzungsfläche 12 auf. Zur druckdichten Abtrennung der Aufnahmekammer 4 vom Reservoir 5 weist der Kolben 10 zwei axial voneinander beabstandete umlaufende Dichtlippen 13, 14 auf, die an einer Innenwandung 3 des Behälterkörpers 2 anliegen. Je eine der beiden umlaufenden Dichtlippen 13, 14 ist der oberen 11 bzw. der unteren Begrenzungsfläche 12 des Kolbens 10 zugeordnet. Dabei erstreckt sich die obere Dichtlippe 13 von der oberen Begrenzungsfläche 11 in Richtung der Öffnung 8 des Behälterkörpers 2 und nach aussen in Richtung der Innenwandung 3 des Behälterkörpers 2. Die untere Dichtlippe 14 erstreckt sich von der unteren Begrenzungsfläche 12 in Richtung des Bodenteils 6 und nach aussen und in Richtung der Innenwandung 3 des Behälterkörpers 2. Die obere Dichtlippe 13 erstreckt sich somit in die Aufnahmekammer 4, während sich die untere Dichtlippe 14 in das Reservoir 5 erstreckt. Bei mit dem Füllgut befüllter Aufnahmekammer 4 und mit dem Druckmittel gefülltem Reservoir 5 sind die obere 13 und die untere Dichtlippe 14 durch den anliegenden Druck fluiddicht an die Innenwandung 3 des Behälterkörpers drückbar bzw. gedrückt.

Der Kolben 10 besteht zur Hauptsache, also zu 90% und mehr, aus dem selben Kunststoff wie der Behälterkörper 2. Die obere 13 und/oder die untere Dichtlippe 14 bestehen mit Vorteil aus einem reversibel elastischen Material, wie z.B. Silikon, Gummi, EPDM, FKM. Die reversible Elastizität der Dichtlippe(n) 13, 14 erleichtert den Ausgleich von Unebenheiten der Innenwandung 3 des Behälterkörpers 2, die infolgedessen nicht kalibriert werden muss. Wegen der Elastizität der Dichtlippen 13, 14 gelangen deren an der Innenwandung 3 anliegenden freien Endbereiche durch den Druck des Druckmittels bzw. des Füllguts in flächige Anlage zur Innenwandung 3 des Behälterkörpers 2, was die Druckdichtigkeit erhöht.

Fig. 2 zeigt eine axial geschnittene Ansicht des Kolbens 10. Der Kolben 10 weist eine im eingesetzten Zustand in Richtung der Öffnung 8 des Behälterkörpers 2 (Fig. 1) bombierte, kuppelartige Aussenkontur auf. Die bombierte Aussenkontur des Kolbens 10 verbessert die gleichmässige Druckverteilung des Druckmittels auf den Kolben10. Der Kolben 10 kann, wie dargestellt, mit einer etwa mittig angeordneten Aussparung 16 ausgestattet sein. Diese dient bei in den Behälterkörper 2 eingesetztem Kolben 10 zur Aufnahme einer üblicherweise von dem an der Öffnung 8 des Behälterkörpers 2 montierten Ventilaufsatz abragenden Fortsatz. Dadurch kann der Kolben 10 näher an den Ventilaufsatz herangeführt werden, um den Inhalt der Aufnahmekammer 4 möglichst restlos entleeren zu können. Die bombierte Aussenkontur des Kolbens 10 unterstützt dies ebenfalls, indem sie der Form des Behälterkörpers 2 in der Nähe der Öffnung 8 angeglichen ist. Die axial voneinander beabstandeten Dichtlippen 13, 14 schliessen im unbelasteten Zustand mit der Innenwandung 3 des Behälterkörpers 2 jeweils einen Winkel α bzw. β von etwa 45 Grad bis etwa 80 Grad ein. Die Winkel α bzw. β können dabei verschieden voneinander sein.

Der Kolben 10 weist, wie in Fig. 2 angedeutet ist, eine Barriereschicht 15 auf, die einen Durchtritt des Druckmittels vom Reservoir zur Aufnahmekammer verhindert. Bei der Verwendung von komprimierter Luft als Druckmittel und bei Füllgütern, die bei Kontakt mit Luft degradieren können, z.B. bei Ketchup, diversen Gewürzsaucen und -pasten, etc., handelt es sich um eine Barriereschicht, die einen Sauerstoffdurchtritt durch den Kolben 10 verhindert. Die Barriereschicht 15 ist eine EVOH-Schicht, oder eine EVAL-Schicht, oder eine auf Polyamid basierende Schicht, oder eine Lackbeschichtung, oder eine Siliciumoxid-Beschichtung, oder eine Aluminiumoxid Beschichtung, oder eine Beschichtung aus Silikonen oder eine Kombinationen der genannten Beschichtungen.

Die Barriereschicht 15 kann durch Sputtern auf den Kolben 10 aufgebracht werden. Alternativ kann der Kolben 10 auch in einem Spritzgiessverfahren oder in einem Fliesspressverfahren hergestellt sein, und kann die Barriereschicht 15 während der Herstellung des Kolbens 10 aufgebracht werden, beispielsweise in einem 2-Komponenten Spritzgiessverfahren.

Es versteht sich, dass auch der Behälterkörper 2 mit einer zusätzlichen Barriereschicht versehen sein kann. Diese entspricht den im Zusammenhang mit dem Kolben 10 angeführten Barriereschichten. Die Barriereschicht des Behälterkörpers 2 kann bereits bei der Herstellung des Preforms, aus dem der Behälterkörper 2 danach geblasen wird, angeordnet werden, oder erst danach auf einer Aussenwandung oder auch an der Innenwandung 3 des Behälterkörpers 2 aufgebracht werden. Beispielsweise kann dies durch Belacken oder durch Sputtern erfolgen. Bei mehrschichtig aufgebauten Preforms kann die Barriereschicht auch von einer der Schichten gebildet sein. Bei einem im Extrusionsblasverfahren hergestellten Behälterkörper 2 kann die Barriereschicht bereits koextrudiert werden oder auch erst nach der Herstellung des Behälterkörpers 2 auf dessen Aussenwandung oder die Innenwandung 3 aufgebracht werden. Eine an der Innenwandung 3 aufgebrachten Beschichtung kann zusätzlich auch noch eine reibungsmindernde Funktion gegenüber dem axial verlagerbaren Kolben 10 aufweisen.

Fig. 3 zeigt anhand der axial geschnittenen Ansichten a - h die Herstellung eines Druckbehälters 1 gemäss Fig. 1. Ansicht a zeigt den Behälterkörper 2, der streckgeblasen, spritzgeblasen oder extrusionsgeblasen sein kann. In Ansicht b ist angedeutet, dass das Bodenteil 6 vom übrigen Behälterkörper 2 abgetrennt, insbesondere abgeschnitten wird. Ansicht c zeigt den Kolben 10 mit seiner bombierten Aussenkontur, der gemäss Ansicht d derart durch das geschnittene Ende 9 des Behälterkörpers 2 eingesetzt wird, dass die konvex vorspringende Kuppel des Kolbens 10 der Öffnung 8 des Behälterkörpers 2 zugewandt ist. Der eingesetzte Kolben 10 ist axial verlagerbar und trennt den Innenraum des Behälterkörpers in die Aufnahmekammer 4 und in das Reservoir 5. In den Ansichten e und f ist angedeutet, dass in das abgeschnittene Bodenteil 6 etwa zentrisch ein Stopfen 7 eingesetzt wird, der zur Befüllung des Reservoirs 5 mit dem Druckmittel von einer Nadel oder dergleichen durchstechbar ist. Ansicht g zeigt, dass das zuvor abgetrennte Bodenteil 6 derart in das geschnittene Ende 9 des Behälterkörpers 2 eingesetzt wird, dass ein Behälterboden 61 des Bodenteils 6 dem Kolben 10 näher liegt als das geschnittene Ende 9 des Behälterkörpers 2. Ansicht h zeigt schliesslich den Behälterkörper 2, dessen Reservoir 5 mittels des eingesetzten Bodenteils 6 druckdicht verschlossen ist. Die druckdichte Verbindung zwischen dem Behälterkörper 2 und dem Bodenteil 6 ist beispielsweise in einem Schweissverfahren erstellt. Aus dem Stand der Technik sind verschiedene Kunststoffschweissverfahren bekannt. Für Kunststoffbehälter aus PET ist beispielsweise ein sogenanntes Klar-Klar Laserschweissverfahren beschrieben worden, welches zu ausreichend festen stoffschlüssigen Verbindungen führen kann. Alternativ kann die druckdichte Verbindung zwischen dem Bodenteil 6 und dem geschnittenen Ende des Behälterkörpers 2 in einem Reibschweissverfahren oder in einem Ultraschallschweissverfahren erstellt sein. Infolge der gleichartigen Materialpaarung der Fügepartner reicht ein lokales Aufschmelzen der Fügepartner im Fügebereich aus, um eine stoffschlüssige Verbindung zu erstellen, welche die geforderte Druckbeständigkeit aufweist. Schliesslich können das Bodenteil 6 und der Behälterkörper 2 auch durch Verkleben druckdicht miteinander verbunden sein.

Fig. 4 zeigt schliesslich ein zweites Ausführungsbeispiel eines erfindungsgemässen Druckbehälters 1 im Axialschnitt. Der Druckbehälter 1 entspricht im Wesentlichen dem Ausführungsbeispiel gemäss Fig. 1. Daher sind gleiche oder einander entsprechende Bauteile und Komponenten auch mit den gleichen Bezugszeichen versehen. Der Druckbehälter 1 weist wiederum einen Behälterkörper 2 auf, dessen vom Behälterkörper 2 umschlossener Innenraum durch einen eingesetzten, axial verlagerbaren Kolben 10 in eine Aufnahmekammer 4 für ein gasförmiges, flüssiges, pulverartiges, pastöses oder dergleichen Füllgut und in ein druckdicht davon abgetrenntes Reservoir 5 für ein Druckmittel unterteilt ist. Das Reservoir 5 ist durch ein Bodenteil 6 druckdicht verschlossen. Am vom Bodenteil 6 abgewandten Längsende weist der Behälterkörper 2 eine Öffnung 8 auf, die mit einem Ventilaufsatz, der zur Abgabe eines gasförmigen, flüssigen, pulverartigen, pastösen oder dergleichen Füllguts ausgebildet ist, druckdicht verschliessbar ist. Dies erfolgt nach der Befüllung der Aufnahmekammer 4 mit dem Füllgut. Aus Gründen der besseren Übersichtlichkeit und weil dieser nicht erfindungswesentlich ist, wurde auf eine Darstellung des Ventileinsatzes verzichtet.

Zum Unterschied vom in Fig. 1 dargestellten Ausführungsbeispiel ist das Bodenteil 6 kein vom streckgeblasenen, spritzgeblasenen oder extrusionsgeblasenen Behälterkörper 2 abgeschnittener Bodenabschnitt sondern ein separates Bauteil, das beispielsweise in einem Spritzgiessverfahren hergestellt ist. Dabei wird für das Bodenteil 6 zweckmässigerweise ein mit dem Kunststoffmaterial des Behälterkörpers 2 kompatibler Kunststoff eingesetzt. Beispielsweise besteht das Bodenteil 6 zur Hauptsache, also zu 90% und mehr, aus dem selben Kunststoff wie der Behälterkörper 2. Dies erleichtert die druckdichte Verbindung zwischen dem Behälterkörper 2 und dem Bodenteil 6. Dazu wird wiederum ein Bodenabschnitt vom Behälterkörper 2 abgeschnitten, wie dies beispielsweise in Ansicht b in Fig. 3 angedeutet ist. Nach dem Einsetzen des Kolbens 10 durch das geschnittene Ende in den Behälterkörper 2 werden der Behälterkörper 2 und das separate Bodenteil 6 wiederum druckdicht miteinander verbunden. Die druckdichte Verbindung zwischen dem geschnittenen Ende des Behälterkörpers 2 und dem separaten Bodenteil 6 kann beispielsweise in einem Schweissverfahren erstellt werden. Alternativ kann die druckdichte Verbindung zwischen dem Bodenteil und dem geschnittenen Ende des Behälterkörpers aber auch in einem Reibschweissverfahren oder in einem Ultraschallschweissverfahren erstellt werden. Schliesslich können das separate Bodenteil 6 und das geschnittene Ende des Behälterkörper 2 auch durch Verkleben druckdicht miteinander verbunden sein.

Die Erfindung ist am Beispiel von konkreten Ausführungsbeispielen beschrieben worden. Die vorstehende Beschreibung dient jedoch nur zur Erläuterung der Erfindung und ist nicht als einschränkend zu betrachten. Vielmehr wird die Erfindung durch die Patentansprüche definiert.

## Patentansprüche

1. Druckbehälter aus Kunststoff insbesondere für eine Aerosoldose umfassend einen im wesentlichen zylindrischen Behälterkörper (2), dessen eines Längsende eine Öffnung (8) aufweist, die mit einem Ventilaufsatz, der zur Abgabe eines gasförmigen, flüssigen, pulverartigen, pastösen oder dergleichen Füllguts ausgebildet ist, druckdicht verschliessbar ist, und dessen vom Behälterkörper (2) umschlossenen Innenraum durch einen entlang einer Längsachse des Behälterkörpers (2) längsverschiebbar angeordneten Kolben (10) in eine der Öffnung (8) benachbarte Aufnahmekammer (4) für das Füllgut und in ein druckdicht davon abgetrenntes Reservoir (5) für ein Druckmittel unterteilt ist, wobei das Reservoir (5) durch ein Bodenteil (6) druckdicht verschlossen ist, wobei im Bodenteil (6) etwa zentrisch ein Stopfen (7) zur Befüllung des Reservoirs (5) mit einem Druckmittel eingesetzt ist und dass der Behälterkörper (2) ein in einem Blasverfahren hergestellter Hohlkörper ist und dass der Kolben (10) zwei in axialer Richtung voneinander beabstandete umlaufende Dichtlippen (13, 14) aufweist, wobei eine obere Dichtlippe (13) sich in die Aufnahmekammer (4) erstreckt und eine untere Dichtlippe (14) sich in das Reservoir (5) erstreckt, wobei die obere und die untere Dichtlippe (13, 14) durch einen in der Aufnahmekammer (4) und dem Reservoir (5) anliegenden Druck fluiddicht an eine den Innenraum des Behälterkörpers (2) begrenzende Innenwandung (3) drückbar bzw. gedrückt sind, wobei der Behälterkörper (2) in einem Streckblasverfahren aus einem zuvor in einem Spritzgiessverfahren oder Fliesspressverfahren gefertigten Preform hergestellt ist, welcher im wesentlichen aus Polyethylenterephthalat besteht, wobei
der Kolben (10) eine Barriereschicht (15) aufweist, die einen Durchtritt des Druckmittels, insbesondere einen Sauerstoffdurchtritt, vom Reservoir (5) zur Aufnahmekammer (4) verhindert und die Barriereschicht (15) als eine Schicht aus der Gruppe bestehend aus EVOH-Schicht, EVAL-Schicht, auf Polyamid basierende Schicht, Lackbeschichtung, Siliciumoxid-Beschichtung, Aluminiumoxid Beschichtung, Beschichtung aus Silikonen und Kombinationen der genannten Beschichtungen ausgebildet ist.

2. Druckbehälter nach Anspruch 1, **dadurch gekennzeichnet, dass** der Kolben (10) eine der Öffnung (8) zugewandte obere Begrenzungsfläche (11) und eine dem Bodenteil (6) zugewandte untere Begrenzungsfläche (12) aufweist, und dass je eine der beiden umlaufenden Dichtlippen (13, 14) der oberen bzw. der unteren Begrenzungsfläche (11, 12) zugeordnet ist, wobei die obere Dichtlippe (13) sich von der oberen Begrenzungsfläche (11) in Richtung der Öffnung (8) und nach aussen in Richtung der Innenwandung (3) des Behälterkörpers (2) und die untere Dichtlippe (14) sich von der unteren Begrenzungsfläche (12) in Richtung des Bodenteils (6) und nach aussen und in Richtung der Innenwandung (3) des Behälterkörpers (2) erstreckt.

3. Druckbehälter nach Anspruch 2, **dadurch gekennzeichnet, dass** die Dichtlippen (13, 14) im unbelasteten Zustand mit der Innenwandung (3) des Behälterkörpers (2) jeweils einen Winkel (α, β) von 45 Grad bis 80 Grad einschliessen.

4. Druckbehälter nach einem der vorangehenden Ansprüche, **dadurch gekennzeichnet, dass** der Behälterkörper (2) gegenüber dem Preform ein axiales Streckverhältnis im Bereich von 1:1,5 bis 1:15, insbesondere von 1:4 bis 1:10, aufweist.

5. Druckbehälter nach einem der vorangehenden Ansprüche, **dadurch gekennzeichnet, dass** der Behälterkörper (2) im vom Kolben (10) im Einsatz überfahrenen Bereich einen Kristallisationsgrad aufweist, der gleich oder grösser als 5% ist, wobei der Kristallisationsgrad über Dichtemessungen nach der Norm ASTM D 1505-10 bei einer Intrinsischen Viskosität von 0,75 dl/g bis 1,25 dl/g bestimmt wird, die nach ASTM D 4603-11 gemessen ist.

6. Druckbehälter nach dem Anspruch 5, **dadurch gekennzeichnet, dass** der Behälterkörper (2) im vom Kolben (10) überfahrenen Bereich einen Kristallisationsgrad von 5% bis 50 %, bevorzugt 20% bis 30%, aufweist.

7. Druckbehälter nach einem der vorangehenden Ansprüche , **dadurch gekennzeichnet, dass** der Kunststoff ungefärbt vorliegt.

8. Druckbehälter nach einem der vorangehenden Ansprüche , **dadurch gekennzeichnet, dass** die Barriereschicht (15) durch Sputtern aufgebracht ist.

9. Druckbehälter nach einem der vorangehenden Ansprüche, **dadurch gekennzeichnet, dass** der Kolben (10) in einem Spritzgiessverfahren oder in einem Fliesspressverfahren hergestellt ist und die Barriereschicht (15) während der Herstellung des Kolbens (10) aufgebracht oder eingebracht ist.

10. Druckbehälter nach einem der vorangehenden Ansprüche, **dadurch gekennzeichnet, dass** der Kolben (10) zur Hauptsache, also zu 90% und mehr, den selben Kunststoff umfasst wie der Behälterkörper (2).

11. Druckbehälter nach einem der vorangehenden Ansprüche, **dadurch gekennzeichnet, dass** die obere und/oder die untere Dichtlippe (13, 14) aus einem reversibel elastischen Material, wie z.B. Silikon, Gummi, EPDM, FKM, bestehen.

12. Druckbehälter nach einem der vorangehenden Ansprüche, **dadurch gekennzeichnet, dass** der auf die Öffnung (8) aufsetzbare Ventilaufsatz aus Komponenten zusammengesetzt ist, die zur Hauptsache, also zu 90% und mehr, den selben Kunststoff umfassen wie der Behälterkörper (2).

13. Druckbehälter nach einem der vorangehenden Ansprüche, **dadurch gekennzeichnet, dass** das Bodenteil (6) von einem zuvor vom Behälterkörper (2) abgetrennten Bodenabschnitt gebildet ist, der derart in ein der Öffnung (8) gegenüberliegendes geschnittenes Ende (9) des Behälterkörpers (2) eingesetzt ist, dass ein Behälterboden (61) des Bodenabschnitts dem Kolben (10) näher liegt als das geschnittene Ende (9) des Behälterkörpers (2).

14. Druckbehälter nach einem der Ansprüche 1 bis 12, **dadurch gekennzeichnet, dass** das Bodenteil (6) in einem Spritzgiessverfahren hergestellt ist.

15. Druckbehälter nach Anspruch 14, **dadurch gekennzeichnet, dass** das Bodenteil (6) zur Hauptsache, also zu 90% und mehr, den selben Kunststoff umfasst wie der Behälterkörper (2).

16. Druckbehälter nach einem der vorangehenden Ansprüche, **dadurch gekennzeichnet, dass** der Behälterkörper (2) wenigstens im vom Kolben (10) im Einsatz überfahrenen Bereich eine Wandstärke von 0,35 mm bis 0,95 mm aufweist.

17. Druckbehälter nach einem der vorangehenden Ansprüche, **dadurch gekennzeichnet, dass** das Bodenteil (6) und der Behälterkörper (2) in einem Schweissverfahren druckdicht miteinander verbunden sind.

18. Druckbehälter nach Anspruch 17, **dadurch gekennzeichnet, dass** das Schweissverfahren ein Reibschweissverfahren oder ein Ultraschallschweissverfahren ist.

19. Druckbehälter nach einem der Ansprüche 1 bis 16, **dadurch gekennzeichnet, dass** das Bodenteil (6) und der Behälterkörper (2) durch Verkleben druckdicht miteinander verbunden sind.

20. Druckbehälter nach einem der vorangehenden Ansprüche, **dadurch gekennzeichnet, dass** die Öffnung (8) mit dem Ventilaufsatz druckdicht verschlossen ist, und die Aufnahmekammer (4) des Behälterköpers (2) mit einem gasförmigen, flüssigen, pulverartigen, pastösen oder dergleichen Füllgut gefüllt ist, und das Reservoir (5) für das Druckmittel ein nicht brennbares Gas oder Gasgemisch, wie insbesondere Luft, Stickstoff, Kohlenstoffdioxid oder ein Edelgas enthält, das unter einem Druck von 1,5 bar bis 10 bar gehalten ist.

## Claims

1. A pressure container of plastic, in particular for an aerosol can, comprising an essentially cylindrical container body (2) whose one longitudinal end comprises an opening (8) which is closable in a pressure-tight manner by a valve attachment which is designed for dispensing a gaseous, liquid, powder-like, pasty or similar filling product, and whose interior which is encompassed by the container body, by way of a plunger (10) which is arranged in a longitudinally displaceable manner along a longitudinal axis of the container body (2), is subdivided into a receiving chamber (4) which is adjacent to the opening (8), for the filling product and into a reservoir (5) which is separated from this in a pressure tight manner and wherein the reservoir (5) is closed in a pressure-tight manner by a base part (6), for a pressure medium, wherein a plug 7 for filling the reservoir 5 with the pressure medium is a roughly centrically inserted in the base part 6 and wherein the container body (2) is a hollow body which is manufactured in a blow moulding method and that the plunger (10) comprises two circumferential sealing lips (14, 14) which are distanced from one another in the axial direction, wherein an upper sealing lip (13) extends into the receiving chamber (4) and a lower sealing lip (14) extends into the reservoir (5), wherein the upper and the lower sealing lip (13, 14) can be pressed or are pressed in a fluid-tight manner onto an inner wall (3) which delimits the interior of the container body (2), by way of a pressure which prevails in the receiving chamber (4) and in the reservoir (5), wherein the container body (2) is manufactured in a stretch blow moulding method from a preform which has been previously manufactured in an injection moulding method or compression moulding method, and which consists essentially of polyethylene terephthalate, wherein the plunger (10) comprises a barrier layer (15) which prevents a passage of the pressure medium, in particular a passage of oxygen, from the reservoir (5) to the receiving chamber (4)and in that the barrier layer (15) is designed as a layer from the group consisting of EVOH layer, EVAL layer, a layer based on polyamide, lacquer coating, silicon oxide coating, aluminium oxide coating, coating from silicones and combinations of the mentioned coatings.

2. A pressure container according to claim 1, **characterised in that** the plunger (10) comprises an upper delimitation surface (11) which faces the opening (8), and a lower delimitation surface (12) which faces the base part (6) and that one of the two circumferential sealing lips (13, 14) is assigned to the upper (11) and one to the lower delimitation surface (12), wherein the upper sealing lip (13) extends from the upper delimitation surface (11) in the direction of the opening (8) and to the outside in the direction of the inner wall (3) of the container body (2), and the lower sealing lip (14) extends from the lower delimitation surface (12) in the direction of the base part (6) and to the outside and in the direction of the inner wall (3) of the container body (2).

3. A pressure container according to claim 2, **characterised in that** the sealing lips (13, 14) in the non-loaded state form an angle (α, β) of 45 degrees to 80 degrees with the inner wall (3) of the container body (2).

4. A pressure container according to one of the preceding claims, **characterised in that** the container body (2) has an axial stretching ratio in the range of 1:1.5 to 1:15, in particular from 1:4 to 1:10 with respect to the preform.

5. A pressure container according to one of the preceding claims, **characterised in that** the container body (2) in the region over which the plunger (10) travels on use has a degree of crystallisation which is equal to or larger than 5%, wherein the degree of crystallisation is determined via density measurements according to the standard ASTM D 1505-10 given an intrinsic viscosity of 0.75 dl/g to 1.25 dl/g which is measured according to ASTM D 4603-11.

6. A pressure container according to claim 5, **characterised in that** the container body (2) has a degree of crystallisation of 5% to 50%, preferably 20% to 30% in the region over which the plunger (10) travels.

7. A pressure container according to one of the preceding claims , **characterised in that** the plastic is present uncoloured.

8. A pressure container according to one of the preceding claims , **characterised in that** barrier layer (15) is deposited by sputtering.

9. A pressure container according to one of the preceding claims, **characterised in that** the plunger (10) is manufactured in an injection moulding method or in a compression moulding method, and the barrier layer (15) is deposited or introduced during the manufacture of the plunger (10).

10. A pressure container according to one of the preceding claims, **characterised in that** the plunger (10) for the most part, thus at 90% or more comprises the same plastic as the container body (2).

11. A pressure container according to one of the preceding claims, **characterised in that** the upper and/or the lower sealing lip (13, 14) consists of a reversibly elastic material, such as e.g. silicone, rubber, EPDM, FKM.

12. A pressure container according to one of the preceding claims, **characterised in that** the valve attachment which can be placed upon the opening (8) is composed of components which for the most part, thus at 90% and more comprise the same plastic as the container body (2).

13. A pressure container according to one of the preceding claims, **characterised in that** the base part (6) is formed by a base section which has previously been separated from the container body (2) and which is inserted into a cut end (9) of the container body (2) which lies opposite the opening (8), in a manner such that a container base (6) of the base section lies closer to the plunger (10) than the cut end (9) of the container body (2).

14. A pressure container according to one of the claims 1 to 12, **characterised in that** the base part (6) is manufactured in an injection moulding method.

15. A pressure container according to claim 14, **characterised in that** the base part (6) for the most part, thus at 90% and more consists of the same plastic as the container body (2).

16. A pressure container according to one of the preceding claims, **characterised in that** the container body (2) has a wall thickness of 0.35 mm to 0.95 mm at least in the region over which the plunger (10) travels on application.

17. A pressure container according to one of the preceding claims, **characterised in that** the base part (6) and the container body (2) are connected to one another in a pressure-tight manner in a welding method.

18. A pressure container according to claim 17, **characterised in that** the welding method is a friction welding method or an ultrasonic welding method.

19. A pressure container according to one of the claims 1 to 16, **characterised in that** the base part (6) and the container body (2) are connected to one another in a pressure-tight manner by way of bonding.

20. A pressure container according to one of the preceding claims, **characterised in that** the opening (8) is closed in a pressure-tight manner by the valve attachment, and the receiving chamber (4) of the container body (2) is filled with a gaseous, liquid, powder-like, pasty or similar filling material, and the reservoir (5) for the pressure medium contains a non-combustible gas or gas mixture such as in particular air, nitrogen, carbon dioxide or an inert gas which is held at a pressure of 1.5 to 10 bar.

## Revendications

1. Récipient sous pression en matière plastique, destiné en particulier à une bombe aérosol, comprenant un corps de récipient (2) sensiblement cylindrique, dont une extrémité longitudinale présente une ouverture (8) qui peut être fermée de manière étanche à la pression avec un élément rapporté à valve qui est agencé pour délivrer un produit de remplissage gazeux, liquide, pulvérulent, pâteux ou analogue, et dont l'espace interne entouré par le corps de récipient (2) est divisé par un piston (10), monté avec possibilité de déplacement longitudinal le long d'un axe longitudinal du corps de récipient (2), en un compartiment (4) pour le produit de remplissage, adjacent à l'ouverture (8), et un réservoir (5) pour un fluide sous pression, qui est séparé de manière à étanche à la pression dudit compartiment, le réservoir (5) étant fermé de manière étanche à la pression par un élément de fond (6), un bouchon (7) étant inséré de manière à peu centrée dans l'élément de fond (6) en vue du remplissage du réservoir (5) avec un fluide sous pression, et en ce que le corps de récipient (2) est un corps creux réalisé selon un procédé de soufflage, et en ce que le piston (10) présente deux lèvres d'étanchéité (13, 14) périphériques qui sont espacées l'une de l'autre dans la direction axiale, une lèvre d'étanchéité supérieure (13) s'étendant dans le compartiment (4), et une lèvre d'étanchéité inférieure (14) s'étendant dans le réservoir (5), les lèvres d'étanchéité supérieure et inférieure (13, 14) pouvant être appliquées ou étant appliquées de manière étanche aux fluides contre une paroi intérieure (3) délimitant l'espace interne du corps de récipient (2), par une pression appliquée dans le compartiment (4) et le réservoir (5), le corps de récipient (2) étant fabriqué par un procédé d'étirage-soufflage, à partir d'une préforme réalisée précédemment dans le cadre d'un procédé de moulage par injection ou d'un procédé d'extrusion à froid et constituée essentiellement de polyéthylène-téréphtalate, le piston (10) comportant une couche barrière (15) qui empêche un passage du fluide sous pression, notamment un passage d'oxygène, depuis le réservoir (5) vers le compartiment (4), et la couche barrière (15) étant réalisée sous la forme d'une couche du groupe comprenant une couche d'EVOH, une couche d'EVAL, une couche à base de polyamide, un revêtement de peinture, un revêtement d'oxyde de silicium, un revêtement d'oxyde d'aluminium, un revêtement constitué de silicones et des combinaisons des revêtements cités.

2. Récipient sous pression selon la revendication 1, **caractérisé en ce que** le piston (10) présente une surface de délimitation supérieure (11), tournée vers l'ouverture (8), et une surface de délimitation inférieure (12) tournée vers l'élément de fond (6), et **en ce que** respectivement une des deux lèvres d'étanchéité (13, 14) périphériques est associée à la surface de délimitation supérieure ou inférieure (11, 12), la lèvre d'étanchéité supérieure (13) s'étendant à partir de la surface de délimitation supérieure (11), en direction de l'ouverture (8) et vers l'extérieur, en direction de la paroi intérieure (3) du corps de récipient (2), et la lèvre d'étanchéité inférieure (14) s'étendant à partir de la surface de délimitation inférieure (12), en direction de l'élément de fond (6) et vers l'extérieur en direction de la paroi intérieure (3) du corps de récipient (2).

3. Récipient sous pression selon la revendication 2, **caractérisé en ce que**, à l'état sans charge, les lèvres d'étanchéité (13, 14) forment avec la paroi intérieure (3) du corps de récipient (2) respectivement un angle (α, β) allant de 45 degrés à 80 degrés.

4. Récipient sous pression selon une des revendications précédentes, **caractérisé en ce que** le corps de récipient (2) présente par rapport à la préforme un rapport d'allongement axial situé dans la plage allant de 1 : 1,5 à 1 : 15, en particulier de 1 : 4 à 1 : 10.

5. Récipient sous pression selon une des revendications précédentes, **caractérisé en ce que**, dans la zone balayée par le piston (10) lors de l'utilisation, le corps de récipient (2) présente un degré de cristallisation qui est égal ou supérieur à 5 %, le degré de cristallisation étant déterminé par des mesures de densité selon la norme ASTM D 1505-10, avec une viscosité intrinsèque de 0,75 dl/g à 1,25 dl/g, qui est mesurée selon ASTM D 4603-11.

6. Récipient sous pression selon la revendication 5, **caractérisé en ce que**, dans la zone balayée par le piston (10), le corps de récipient (2) présente un degré de cristallisation de 5 % à 50 %, de préférence de 20 % à 30 %.

7. Récipient sous pression selon une des revendications précédentes, **caractérisé en ce que** la matière plastique se présente sous une forme non teintée.

8. Récipient sous pression selon une des revendications précédentes, **caractérisé en ce que** la couche barrière (15) est appliquée par pulvérisation cathodique.

9. Récipient sous pression selon une des revendications précédentes, **caractérisé en ce que** le piston (10) est fabriqué par un procédé de moulage par injection ou par un procédé d'extrusion à froid, et la couche barrière (15) est appliquée ou introduite au cours de la fabrication du piston (10).

10. Récipient sous pression selon une des revendications précédentes, **caractérisé en ce que** le piston (10) comporte pour l'essentiel, c'est-à-dire pour 90 % et plus, la même matière plastique que le corps de récipient (2).

11. Récipient sous pression selon une des revendications précédentes, **caractérisé en ce que** la lèvre d'étanchéité supérieure et/ou inférieure (13, 14) est constituée d'un matériau élastique réversible, tel que la silicone, le caoutchouc, EPDM, FKM.

12. Récipient sous pression selon une des revendications précédentes, **caractérisé en ce que** l'élément rapporté à valve pouvant être mis en place sur l'ouverture (8) est constitué de composants qui comportent pour l'essentiel, c'est-à-dire pour 90 % et plus, la même matière plastique que le corps de récipient (2).

13. Récipient sous pression selon une des revendications précédentes, **caractérisé en ce que** l'élément de fond (6) est constitué d'une partie de fond qui est précédemment séparée du corps de récipient (2) et est insérée dans une extrémité (9) coupée du corps de récipient (2) située à l'opposé de l'ouverture (8), de manière à ce qu'un fond de récipient (61) de la partie de fond soit plus proche du piston (10) que l'extrémité (9) coupée du corps de récipient (2).

14. Récipient sous pression selon une des revendications 1 à 12, **caractérisé en ce que** l'élément de fond (6) est fabriqué par un procédé de moulage par injection.

15. Récipient sous pression selon la revendication 14, **caractérisé en ce que** l'élément de fond (6) comporte pour l'essentiel, c'est-à-dire pour 90 % et plus, la même matière plastique que le corps de récipient (2).

16. Récipient sous pression selon une des revendications précédentes, **caractérisé en ce que** le corps de récipient (2) présente, au moins dans la zone balayée par le piston (10) lors de l'utilisation, une épaisseur de paroi allant de 0,35 mm à 0,95 mm.

17. Récipient sous pression selon une des revendications précédentes, **caractérisé en ce que** l'élément de fond (6) et le corps de récipient (2) sont reliés l'un à l'autre de manière étanche à la pression par un procédé de soudage.

18. Récipient sous pression selon la revendication 17, **caractérisé en ce que** le procédé de soudage est un procédé de soudage par friction ou un procédé de soudage par ultrasons.

19. Récipient sous pression selon une des revendications 1 à 16, **caractérisé en ce que** l'élément de fond (6) et le corps de récipient (2) sont reliés l'un à l'autre de manière étanche à la pression par collage.

20. Récipient sous pression selon une des revendications précédentes, **caractérisé en ce que** l'ouverture (8) est fermée de manière étanche à la pression par l'élément rapporté à valve, et le compartiment (4) du corps de récipient (2) est rempli avec un produit de remplissage gazeux, liquide, pulvérulent, pâteux ou analogue, et le réservoir (5) pour le fluide sous pression contient un gaz ou un mélange gazeux ininflammable, par exemple notamment de l'air, de l'azote, du dioxyde de carbone ou un gaz rare, qui est maintenu à une pression allant de 1,5 bar à 10 bars.
